# EUROPÄISCHE PATENTSCHRIFT

(11) **EP 3 727 988 B1**
(45) Veröffentlichungstag und Bekanntmachung des Hinweises auf die Patenterteilung: **26.01.2022**
(21) Anmeldenummer: 19704573.5
(22) Anmeldetag: 05.02.2019
(51) Int. Cl.: B61D 19/02, E06B 5/16

(54) **SCHIENENFAHRZEUGTÜR**
RAIL VEHICLE DOOR
PORTE DE VÉHICULE FERROVIAIRE

(30) Priorität: 06.02.2018 DE 102018201764
(43) Veröffentlichungstag der Anmeldung: 28.10.2020
(73) Patentinhaber: Siemens Mobility GmbH, 81739 München (DE)
(72) Erfinder: KAMMERLOHER, Herbert, 82239 Biburg (DE); HENGSTENBERG, Thomas, 82194 Gröbenzell (DE); WIMBERGER, Thomas, 85356 Freising (DE)
(86) Internationale Anmeldenummer: PCT/EP2019/052691
(87) Internationale Veröffentlichungsnummer: WO 2019/154771

(56) Entgegenhaltungen:
- EP-A1- 0 008 401
- CN-U- 202 413 809
- CN-Y- 201 400 178
- DE-A1- 2 114 109
- US-A- 3 039 525

## Beschreibung

Die Erfindung betrifft eine Tür eines Schienenfahrzeugs.

Es ist zum Beispiel aus der Druckschrift CN 201 400 178 Y bekannt, Türen eines Schienenfahrzeugs unter Verwendung von individuell gefertigten, metallischen Strangpressprofilen aufzubauen.

Dazu wird ein rahmenartiger Türgrundkörper aus Teilen des Strangpressprofils gebildet. Die Strangpressprofile werden an Stoßkanten miteinander verschweißt, wobei an Ecken des Türgrundkörpers zur Stabilisierung zusätzlich Eckstücke vorgesehen sind, die ebenfalls mit den Strangpressprofilen verschweißt sind.

Auf zwei gegenüberliegenden Seiten des Türgrundkörpers werden metallische Deckbleche angeordnet, die entsprechende Türblätter bilden. Die Deckbleche liegen im Wesentlichen flächig an den Strangpressprofilen des Türgrundkörpers an und sind mit diesen durch Schraub- bzw. Bördeltechniken verbunden. Aufgrund der geringen Stückzahlen von Schienenfahrzeug-Türen verursacht die Verwendung von individuell gefertigten Strangpressprofilen hohe Kosten.

Die Verbindung der einzelnen Türelemente durch Schweißtechniken bedingt einen hohen Fertigungs- und Nachbearbeitungs-Aufwand, sowie eine Schweißqualifizierung und -zertifizierung des ausführenden Betriebes und damit ebenfalls hohe Kosten.

Die flächige Verbindung der Deckbleche mit den Strangpressprofilen des Türgrundkörpers bedingt eine relativ gute thermische Leitfähigkeit, so dass die Tür in einem Brandfall eine geringe Brandwiderstandsdauer sowie eine schlechte thermische Isolierung aufweist.

Es ist daher Aufgabe der vorliegenden Erfindung, für ein Schienenfahrzeug eine Tür anzugeben, die einerseits kostengünstig gefertigt werden kann und die andererseits eine verbesserte Brandwiderstandsdauer bzw. eine verbesserte thermische Isolierung aufweist.

Diese Aufgabe wird durch die Merkmale des Anspruchs 1 gelöst.

Vorteilhafte Weiterbildungen der Erfindung sind durch die Merkmale der Unteransprüche angegeben.

Die erfindungsgemäße Schienenfahrzeugtür weist einen rahmenartigen Türgrundkörper und Deckbleche auf. Der Türgrundkörper besteht aus Profilen, die über Eckverbinder miteinander verbunden sind. An zwei gegenüberliegenden Seiten des Türgrundkörpers sind Deckbleche angeordnet. Die Profile sind ausschließlich über eine feste aber lösbare Verbindung über die jeweiligen Eckverbinder miteinander verbunden. Zwischen zumindest einem Deckblech und dem rahmenartige Türgrundkörper ist ein Brandschutzmaterial derart angeordnet, dass die Feuerwiderstandsfähigkeit sowie die thermische Isolation der Schienenfahrzeugtür erhöht wird.

Als Brandschutzmaterial wird Gipskarton verwendet.

Bei der erfindungsgemäßen Schienenfahrzeugtür wird auf die Verwendung von individuell gefertigten und teuren Strangpressprofilen verzichtet. Vorteilhaft werden statt dessen übliche und daher billige Rechteck-Hohlprofile verwendet, deren Maße vorbekannt und quasi standardisiert am Markt eingeführt und erhältlich sind.

Bei der erfindungsgemäßen Schienenfahrzeugtür wird auf die Verwendung von aufwendig geformten und daher teuren Eckverbindern verzichtet. Vorteilhaft werden stattdessen Bleche verwendet, die je nach Anwendungszweck flach oder gebogen sein können.

Bevorzugt werden flache Bleche verwendet, die mit Hilfe eines Laserschneideverfahrens hergestellt wurden. Derartige Verfahren ermöglichen einen hohen Grad an Genauigkeit beim hergestellten Werkstück bei tolerierbaren Herstellkosten.

Bei der erfindungsgemäßen Schienenfahrzeugtür wird auf die Verwendung von Schweißverfahren zur Verbindung einzelner Türelemente verzichtet. Stattdessen werden die einzelnen Komponenten fest aber lösbar, beispielsweise durch Schraub- oder Nietverbindungen, miteinander verbunden. Dadurch werden die Herstellkosten der Schienenfahrzeugtür erneut reduziert.

Durch die Vermeidung der Verwendung von Schweißverfahren werden vorteilhaft auch Nacharbeiten an den Türelementen vermieden, was zusätzlich Arbeitszeit und damit Kosten einspart. Dazu gehören beispielsweise ein bislang notwendiges erneutes Ausrichten und Nachbearbeiten von Türelementen (zum Beispiel des geschweißten, rahmenartigen Türgrundkörpers), sowie ein Abschleifen von Schweißnähten, etc.

Durch die Verwendung von dickwandigem Brandschutzmaterial werden großflächige, thermische Isolierflächen zwischen dem rahmenartigen Türgrundkörper und den Deckblechen der Türoberfläche geschaffen. Damit wird die Brandwiderstandsdauer der Schienenfahrzeugtür signifikant erhöht.

Durch die versetzte Anordnung von versteifenden Querstreben in der Schienenfahrzeugtür bzw. im rahmenartigen Türgrundkörper werden etwaige Wärmebrücken und deren Folgen reduziert und die thermische Isolierung zwischen den Türelementen vorteilhaft erhöht.

Nachfolgend wird die vorliegende Erfindung beispielhaft anhand von einigen Figuren näher erläutert. Dabei zeigt:
- FIG 1: in einer Perspektivansicht und in einer Draufsicht die erfindungsgemäße Schienenfahrzeugtür,
- FIG 2: eine Darstellung einzelner Elemente der erfindungsgemäßen Schienenfahrzeugtür,
- FIG 3: mit Bezug auf FIG 1 und FIG 2 ein Detail der erfindungsgemäßen Schienenfahrzeugtür im Querschnitt, und
- FIG 4: mit Bezug auf FIG 1 und FIG 2 ein Detail der erfindungsgemäßen Schienenfahrzeugtür im Querschnitt.

FIG 1 zeigt in einer Perspektivansicht und in einer Draufsicht in Schnittdarstellung die erfindungsgemäße Schienenfahrzeugtür 10.

Vier Profile 11 sind an Ihren jeweiligen Ecken miteinander verbunden und bilden einen rahmenartigen Türgrundkörper 12, der als Tragestruktur verwendet wird.

An zwei gegenüberliegenden Seiten 13, 14 des Türgrundkörpers 12 sind Deckbleche 15, 16 angeordnet und mit dem Türgrundkörper 12 bzw. mit dessen Profilen 11 verbunden.

Die Schienenfahrzeugtür 10 weist eine umlaufende Kante 17 auf, entlang der ein im Brandfall aufschäumendes Material 18, insbesondere ein intumeszierendes Material, angeordnet ist. Dadurch wird ein Rauchdurchtritt in Räume verhindert, die an der Schienenfahrzeugtür 10 angrenzen.

Leerräume 20 des rahmenartigen Türgrundkörpers 12 sind mit Brandschutzmaterial 19 aufgefüllt.

Als Brandschutzmaterial 19 wird Gipskarton verwendet.

FIG 2 zeigt eine Darstellung einzelner Elemente der erfindungsgemäßen Schienenfahrzeugtür 10.

Zu sehen sind hier drei der Profile 11, die an ihren Ecken über spezielle Eckverbinder (vgl. dazu die nachfolgenden Figuren) und ohne Verwendung von Schweißtechniken miteinander verbunden sind.

Als Profil 11 wird bevorzugt ein marktübliches und damit kostengünstiges Rechteck-Hohlprofil verwendet.

Der rahmenartige Türgrundkörper 12 beinhaltet versteifende Querstreben 21, die bevorzugt versetzt zueinander derart angeordnet sind, dass eine etwaige Wärmeleitung zwischen den Querstreben 21 reduziert und somit die thermischen Isolation der Schienenfahrzeugtür erhöht wird.

Leerräume 20 des rahmenartigen Türgrundkörpers 12 können zusätzlich mit Brandschutzmaterial 19 aufgefüllt werden (hier nicht gezeigt).

Zwischen zumindest einem Deckblech 15, 16 und dem rahmenartige Türgrundkörper 12 ist Brandschutzmaterial 19, bevorzugt streifenförmig, angeordnet.

Als Brandschutzmaterial 19 wird Gipskarton verwendet.

Durch die damit erreichte großflächige Anordnung des Brandschutzmaterials 19 wird die Feuerwiderstandsfähigkeit der Schienenfahrzeugtür 10 sowie deren thermischen Isolation verbessert.

FIG 3 zeigt mit Bezug auf FIG 1 und FIG 2 ein Detail der erfindungsgemäßen Schienenfahrzeugtür 10 im Querschnitt.

FIG 4 zeigt mit Bezug auf FIG 1 und FIG 2 ein Detail der erfindungsgemäßen Schienenfahrzeugtür 10 im Querschnitt.

Hier ist zu sehen, wie zwei Profile 11 ausschließlich über eine feste aber lösbare Verbindung über einen zugeordneten, jeweiligen Eckverbinder 22 miteinander verbunden sind.

Der Eckverbinder 22 ist vorzugsweise aus einem oder mehreren Blech(en) oder ggf. als Gußteil gefertigt und verbindet die beiden Profile 11 mittels einer vorzugsweisen kostengünstigen Nietverbindung oder sonstigen lösbaren Verbindung.

Der Eckverbinder 22 wird bevorzugt mit Hilfe eines Lasers in Form geschnitten und weist daher lediglich minimale Toleranzen auf.

### Bezugszeichenliste

- 10: Schienenfahrzeugtür
- 11: Profile
- 12: Türgrundkörper
- 13: eine erste Seite des Türgrundkörpers
- 14: eine zweite Seite des Türgrundkörpers
- 15: Deckblech
- 16: Deckblech
- 17: umlaufende Kante
- 18: aufschäumendes Material
- 19: Brandschutzmaterial
- 20: Leerraum
- 21: Querstrebe
- 22: Eckverbinder

## Patentansprüche

1. Schienenfahrzeugtür (10),
- mit einem rahmenartigen Türgrundkörper (12) und mit Deckblechen (15, 16),
- bei der der Türgrundkörper (12) aus Profilen (11) besteht, die über Eckverbinder (22) miteinander verbunden sind,
- bei der die Deckbleche (15, 16) an zwei gegenüberliegenden Seiten (13, 14) des Türgrundkörpers (12) angeordnet sind,
- bei der zwischen zumindest einem Deckblech (15, 16) und dem rahmenartige Türgrundkörper (12) ein Brandschutzmaterial (19) derart angeordnet ist, dass die Feuerwiderstandsfähigkeit sowie die thermische Isolation der Schienenfahrzeugtür (10) erhöht wird,
- bei der das Brandschutzmaterial (19) großflächig zwischen dem Deckblech (15, 16) und dem rahmenartigen Türgrundkörper (12) angeordnet ist,
**dadurch gekennzeichnet,**
- **dass** die Profile (11) ausschließlich über eine feste aber lösbare Verbindung über die jeweiligen Eckverbinder (22) miteinander verbunden sind, und
- **dass** das Brandschutzmaterial (19) Gipskarton ist.

2. Schienenfahrzeugtür nach Anspruch 1, **dadurch gekennzeichnet, dass** die Eckverbinder (22) aus Blechen gefertigt sind.

3. Schienenfahrzeugtür nach Anspruch 2, **dadurch gekennzeichnet, dass** die aus Blechen gefertigten Eckverbinder (22) mit Hilfe eines Lasers in Form geschnitten sind.

4. Schienenfahrzeugtür nach Anspruch 1, **dadurch gekennzeichnet, dass** die feste aber lösbare Verbindung, die zur Verbindung der Profile und der Eckverbinder vorgesehen ist, eine Niet- oder Schraubverbindung ist.

5. Schienenfahrzeugtür nach Anspruch 1, **dadurch gekennzeichnet, dass** der rahmenartige Türgrundkörper (12) versteifende Querstreben (21) aufweist, die versetzt zueinander angeordnet sind.

6. Schienenfahrzeugtür nach Anspruch 1, **dadurch gekennzeichnet, dass** Leerräume (20) des rahmenartigen Türgrundkörpers (12) mit dem Brandschutzmaterial (19) aufgefüllt sind.

7. Schienenfahrzeugtür nach Anspruch 1, **dadurch gekennzeichnet, dass** entlang einer umlaufenden Kante (17) der Tür (10) ein im Brandfall aufschäumendes Material (18), insbesondere ein intumeszierendes Material, angeordnet ist.

8. Schienenfahrzeugtür nach Anspruch 1, **dadurch gekennzeichnet, dass** das Profil (11) ein Rechteck-Hohlprofil ist.

9. Schienenfahrzeugtür nach Anspruch 1, **dadurch gekennzeichnet, dass** das zumindest eine Deckblech (15, 16) über das Brandschutzmaterial (19) mit dem rahmenartigen Türgrundkörper (12) verbunden ist.

## Claims

1. Rail vehicle door (10),
- having a frame-type door basic body (12) and having covering metal sheets (15, 16),
- in which the door basic body (12) consists of profiles (11) which are connected to one another by way of corner connectors (22),
- in which the covering metal sheets (15, 16) are arranged on two opposite sides (13, 14) of the door basic body (12),
- in which a fire protection material (19) is arranged between at least one covering metal sheet (15, 16) and the frame-type door basic body (12) in such a way that the fire resistance and the thermal insulation of the rail vehicle door (10) are increased,
- in which the fire protection material (19) is arranged over a large area between the covering metal sheet (15, 16) and the frame-type door basic body (12), **characterized**
- **in that** the profiles (11) are connected to one another exclusively by way of a fixed, but releasable, connection by way of the respective corner connectors (22), and
- **in that** the fire protection material (19) is gypsum board.

2. Rail vehicle door according to Claim 1, **characterized in that** the corner connectors (22) are manufactured from metal sheets.

3. Rail vehicle door according to Claim 2, **characterized in that** the corner connectors (22) manufactured from metal sheets are cut into shape by means of a laser.

4. Rail vehicle door according to Claim 1, **characterized in that** the fixed, but releasable, connection which is provided to connect the profiles and the corner connectors is a rivet or screw connection.

5. Rail vehicle door according to Claim 1, **characterized in that** the frame-type door basic body (12) has stiffening transverse struts (21) which are arranged offset from one another.

6. Rail vehicle door according to Claim 1, **characterized in that** empty spaces (20) of the frame-type door basic body (12) are filled with the fire protection material (19).

7. Rail vehicle door according to Claim 1, **characterized in that** a material (18) which foams in the event of a fire, in particular an intumescent material, is arranged along a peripheral edge (17) of the door (10).

8. Rail vehicle door according to Claim 1, **characterized in that** the profile (11) is a rectangular hollow profile.

9. Rail vehicle door according to Claim 1, **characterized in that** the at least one covering metal sheet (15, 16) is connected to the frame-type door basic body (12) by way of the fire protection material (19).

## Revendications

1. Portière (10) d'un véhicule ferroviaire,
- comprenant un corps de base de portière (12) en forme de cadre, et comprenant des tôles de recouvrement (15, 16),
- dans laquelle le corps de base de portière (12) est constitué de profilés (11) qui sont reliés entre eux par l'intermédiaire de raccords d'angle (22),
- dans laquelle les tôles de recouvrement (15, 16) sont disposées sur deux côtés opposés (13, 14) du corps de base de portière (12),
- dans laquelle un matériau pare-feu (19) est disposé entre au moins une tôle de recouvrement (15, 16) et le corps de base de portière (12) en forme de cadre de manière à ce que la résistance au feu ainsi que l'isolation thermique de la portière (10) de véhicule ferroviaire soient accrues,
- dans laquelle le matériau pare-feu (19) est disposé sur une grande surface entre la tôle de recouvrement (15, 16) et le corps de base de portière (12) en forme de cadre,
**caractérisée en ce**
- **que** les profilés (11) sont reliés entre eux uniquement par l'intermédiaire d'un raccordement fixe mais amovible par l'intermédiaire des raccords d'angle (22) respectifs, et
- en ce que le matériau pare-feu (19) est du placoplâtre.

2. Portière de véhicule ferroviaire selon la revendication 1, **caractérisée en ce que** les raccords d'angle (22) sont fabriqués à partir de tôles.

3. Portière de véhicule ferroviaire selon la revendication 2, **caractérisée en ce que** les raccords d'angle (22) fabriqués à partir de tôles sont découpés à l'aide d'un laser.

4. Portière de véhicule ferroviaire selon la revendication 1, **caractérisée en ce que** le raccordement fixe mais amovible, qui est ménagé pour relier les profilés et les raccords d'angle, est un raccordement riveté ou vissé.

5. Portière de véhicule ferroviaire selon la revendication 1, **caractérisée en ce que** le corps de base de portière (12) en forme de cadre présente des traverses de renforcement (21) qui sont disposées de manière décalée les unes par rapport aux autres.

6. Portière de véhicule ferroviaire selon la revendication 1, **caractérisée en ce que** des espaces vides (20) du corps de base de portière (12) en forme de cadre sont remplis avec le matériau pare-feu (19).

7. Portière de véhicule ferroviaire selon la revendication 1, **caractérisée en ce qu'**un matériau (18) moussant en cas d'incendie, notamment un matériau intrumescent, est disposé le long d'un bord périphérique (17) de la portière (10).

8. Portière de véhicule ferroviaire selon la revendication 1, **caractérisée en ce que** le profilé (11) est un profilé creux rectangulaire.

9. Portière de véhicule ferroviaire selon la revendication 1, **caractérisée en ce que** l'au moins une tôle de recouvrement (15, 16) est reliée au corps de base de portière (12) en forme de cadre par l'intermédiaire du matériau pare-feu (19).
